# EUROPÄISCHE PATENTSCHRIFT

(11) **EP 0 528 138 B1**
(45) Veröffentlichungstag und Bekanntmachung des Hinweises auf die Patenterteilung: **17.05.1995**
(21) Anmeldenummer: 92110494.9
(22) Anmeldetag: 22.06.1992
(51) Int. Cl.: F01D 11/08, F01D 5/20

(54) **Deckblatt für axialdurchströmte Turbine**
Blade shroud for axial turbine
Anneau d'aube de turbine axiale

(30) Priorität: 08.08.1991 CH 2349/91
(43) Veröffentlichungstag der Anmeldung: 24.02.1993
(73) Patentinhaber: ASEA BROWN BOVERI AG, 5400 Baden (CH)
(72) Erfinder: Kreitmeier, Franz, CH-5400 Baden (CH)

(56) Entgegenhaltungen:
- EP-A- 0 194 957
- FR-A- 1 454 748
- FR-A- 2 406 074
- GB-A- 10 179
- GB-A- 2 153 919
- GB-A- 2 215 407

## Beschreibung

### Technisches Gebiet

Die Erfindung betrifft eine Vorrichtung zur Dichtung des Spaltes zwischen den Laufschaufeln und dem mit konischer Kontur ausgebildeteten Gehäuse einer Turbomaschine, wobei die Laufschaufeln mit umlaufenden Deckplatten versehen sind, welche mit Zacken unter Bildung von Radialspalten gegen das Gehäuse dichten.

### Stand der Technik

Derartige Vorrichtungen sind bekannt. Sie bestehen im wesentlichen aus Deckplatten mit in Umfangsrichtung verlaufenden Zacken, die gegen das Gehäuse oder gegen eine Honigwabenanordnung (honeycomb) dichten. Eine solche Anordnung ist z.B. aus der FR-A-2 406 074 bekannt, allerdings ist das Gehäuse darin zylindrisch ausgebildet. Dabei bilden sie ein glattes oder ein gestuftes Labyrinth mit reinen Radialspalten. In der Regel erstrecken sich diese Deckplatten über die ganze Schaufelbreite. Eine derartige bekannte Dichtung ist in der später zu beschreibenden Fig. 1 anhand der Laufschaufel der zweiten Stufe dargestellt. Bei den mechanisch und/oder thermisch hochbelasteten Laufschaufeln der letzten Stufe beispielsweise einer Gasturbine ist eine derartige Lösung mit herkömmlichen Werkstoffen nicht mehr möglich.

Abhilfe schafft hier die klassische Spitzendichtung mit Dämpfervorrichtung in der Hauptströmung. Eine solche Dämpfervorrichtung, welche beispielsweise ein Dämpferdraht sein kann, ist unbedingt erforderlich bei freistehenden langen Schaufeln mit tiefer Eigenfrequenz. Schaufeln mit Spitzendichtung und Mitteln zur Schwingungsverhütung weisen indes den Nachteil von grosser Dissipation am Dämpferdraht und in der Spitzendichtung auf. Aus GB-A-10179 A.D.1912 sind mittig an den Schaufelspitzen angeordneten Deckbänder bekannt.

### Darstellung der Erfindung

Die Erfindung versucht all diese Nachteile zu vermeiden. Desweiteren liegt ihr noch die zusätzliche Aufgabe zugrunde, bei Schaufeln der eingangs genannten Art die Führung der Hauptströmung zu gewährleisten.

Erfindungsgemäss wird dies dadurch erreicht, dass das konische Ende der Schaufeln eintrittseitig und austrittseitig mit der Spitze gegen das Gehäuse dichtet und dass die mittig am Schaufelende angeordnete Deckplatte drei Drosselstellen gegen das Gehäuse aufweist, wobei die eintrittseitige Drosselstelle einen Diagonalspalt bildet.

Der Vorteil der Erfindung ist unter anderem darin zu sehen, dass bei der neuen Dichtung nur kleine Spaltmengen auftreten, was insbesondere wichtig ist bei Endstufen. Hierdurch können hohe Wirkungsgrade der Kombination Endstufe/ Diffusor erzielt werden. Darüberhinaus sind durch das schmale Deckband bei den hohen Umfangsgeschwindigkeiten geringe Reibungsverluste zu erwarten.

Es ist besonders zweckmässig, wenn die Deckplatten rotationssymmetrisch ausgebildet sind und wenn die Trennfugen zwischen benachbarten Deckplatten in Richtung der Profilsehne verlaufen. Bei dieser Ausbildung wird die unvermeidliche Leckströmung zwischen den Deckplatten in Richtung der Hauptströmung umgelenkt.

Ferner ist es vorteilhaft, wenn die Trennfuge mit drei Stufen versehen ist, wobei die Stufen in der Axialebene der drei Drosselstellen verlaufen. Anlässlich des Betriebes der Turbomaschine kommt es in diesen Stufen zwischen benachbarten Deckpatten bei der Entwindung der Schaufeln zur Anlage. Hierdurch entsteht die erforderliche dämpfende Wirkung.

Mit Vorteil weist das Schaufelende gegenüber der Gehäusekontur eine geringere Neigung auf. Dies Neigung soll so bemessen sein, dass ein positiver Versatz am Schaufelende entsteht, welcher seinen grössten Wert im Bereich der Schaufeleintrittskante aufweist und welcher in eine im Gehäuse angeordnete Spaltentlastungs-Kammer hineinragt. Mit dieser Spaltentlastung wird eine Reduktion des Leckagestromes über das Deckband erzielt, indem die Hauptströmung in Spaltnähe abgedrängt wird.

Sofern sich der Deckplatten-Zacken, welcher die mittlere Drosselstelle bildet, in der Axialebene der Schaufelschwerlinie befindet, werden zusätzliche Biegemomente auf das Schaufelblatt vermieden.

Ist darüberhinaus das Gehäuse an den drei Drosselstellen mit Honigwabenanordnungen versehen, so sind bei einem allfälligen Anstreifen keine Beschädigungen am hochempfindlichen Deckband zu erwarten; Diese Honigwabendichtungen bewirken auch, dass die Wärmeentwicklung beim Anstreifen möglichst gering bleibt. Damit bleiben auch die Festigkeitseigenschaften der beteiligten hochbelasteten Elemente intakt.

Schliesslich werden zur Gewichtsreduktion der Deckplatten vorzugsweise die die Drosselstellen bildenden Zacken der Deckplatten an den Deckplattenüberhängen in Umfangsrichtung verjüngt ausgebildet.

### Kurze Beschreibung der Zeichnung

In der Zeichnung ist ein Ausführungsbeispiel der Erfindung anhand einer axialdurchströmten Gasturbine dargestellt.
Es zeigen:
- Fig. 1: einen Teillängsschnitt der Gasturbine;
- Fig. 2: einen Teilquerschnitt durch die Dichtvorrichtung der letzten Laufreihe;
- Fig. 3: die teilweise Abwicklung einer Draufsicht auf die Schaufelenden der letzten Laufreihe.

Es sind nur die für das Verständnis der Erfindung wesentlichen Elemente gezeigt. Nur angedeutet sind beispielsweise die angrenzenden Anlageteile wie Brennkammer und Austrittsdiffusor sowie die Schaufelfüsse. Nicht dargestellt ist die bei dieser Art von Maschinen übliche Schaufelkühlung. Die Strömungsrichtung der Arbeitsmittel ist mit Pfeilen bezeichnet.

### Weg zur Ausführung der Erfindung

Die dreistufige Gasturbine in Fig. 1 besteht im wesentlichen aus dem beschaufelten Rotor 1 und dem mit Leitschaufeln bestückten Schaufelträger 2. Der Schaufelträger, der eine stark konische Kanalkontur von 40° aufweist, ist in einem nichtgezeigten Turbinengehäuse eingehängt. Nachstehend ist der Begriff Schaufelträger gleichbedeutend mit dem Begriff Gehäuse. Vom Austritt der Brennkammer 3 gelangt das Arbeitsmittel in die Turbine. Deren durchströmter Kanal mündet in das Abgasgehäuse, von dem bloss die Innenwandungen 4 des Diffusors gezeigt sind. Die Beschaufelung besteht aus drei Leitreihen 5a, 5b und 5c sowie drei Laufreihen 6a, 6b und 6c. Die Schaufeln der Leitreihen dichten mittels Deckbändern 7 gegen den Rotor 1. Die Schaufeln der ersten Laufreihe 6a sind freistehend; d.h. sie dichten mit der Schaufelspitze gegen den Schaufelträger 2. Die Schaufeln der mittleren Laufreihe 6b sind mit der eingangs erwähnten, an sich bekannten Deckplattendichtung 8 versehen. Die eigentliche Dichtung besteht aus in Umfangsrichtung verlaufenden Zacken, die gegen eine Honigwabenanordnung (honeycomb) 9 laufen. Die sich über die ganze Schaufelbreite erstreckenden Deckplatten bilden dabei ein gestuftes Labyrinth mit reinen Radialspalten. Im vorliegenden Fall sei angenommen, dass während des Betriebes der Rotor und das Gehäuse anlässlich der grossen relativen Axialdehnungen aufeinander zulaufen. Deshalb ist gegen axiales Anstreifen eine weitere Honigwabenanordnung 10 am Schaufelträger gegenüber der eintrittsseitigen Partie der Deckplatten vorgesehen.

Die hoch belasteten Laufschaufeln 6 der Austrittslaufreihe 6c weisen im radial äusseren Bereich ein Verhältnis Teilung/Sehne von ca. 1 auf. Sie arbeiten mit grossen Spitzenumfangsgeschwindigkeiten von bis zu 650 m/sec in einem Temperaturbereich von bis zu 650°C. Sie sind gemäss Fig. 2 mit je einer mittig am Schaufelende angeordneten Deckplatte 11 versehen, welche drei Drosselstellen gegen den Schaufelträger 2 bildet. Hierzu sind die Platten in drei verschiedenen Radialebenen mit umlaufenden Zacken 12, 13, 14 versehen. Der austrittseitige Zacken 14 bildet zusammen mit einer im Schaufelträger 2 eingesetzten Honigwabenanordnung 15 einen Radialspalt 16. Der mittlere Zacken 13, welcher sich in der Axialebene der Schaufelschwerlinie 30 befindet, bildet zusammen mit der gleichen, an entsprechender Stelle abgestuften Honigwabenanordnung 15 ebenfalls einen Radialspalt 17. Der eintrittseitige Zacken 12 verläuft diagonal und bildet zusammen mit einer entsprechend konfigurierten Honigwabenanordnung 18 einen Diagonalspalt 19. In Fig. 2 ist die Betriebsposition gezeigt, jene Stellung also, bei welcher der Diagonalspalt 19 das Betriebsspiel darstellt. Die Axialdehnung wird also ausgenutzt, um einen Drosselspalt zu kreieren.

Die drei Zacken schliessen zwei Wirbelkammern 20, 21 ein, wobei durch die radiale Versetzung der Drosselstellen diese sich gegenseitig nicht beeinflussen. Das konische Ende der Schaufeln dichtet eintrittseitig und austrittseitig mit der Spitze 24 resp. 29 gegen das Gehäuse. Am Schaufeleintritt wird somit über diese Spitzendichtung eine zusätzliche Drosselstelle 22 gebildet. Die Spitzendichtung am Austritt bildet ebenfalls eine zusätzliche Drosselstelle 23 anstelle der bisherigen freien Wirbelräume an dieser Stelle, wie sie die Deckplattendichtung 8 bei der mittleren Laufreihe 6b beinhaltet. Diese neue Art der Spitzendichtung am Austritt bewirkt eine sauber geführte Abströmung in den Diffusor.

Gemäss Fig. 2 ist das Schaufelende eintrittseitig mit einem positiven Versatz 31 versehen. Dieser Versatz wird dadurch gebildet, dass die Schaufelspitze gegenüber der Konizität 28 der Kanalkontur einen kleineren Wert aufweist. Der Versatz 31 ragt in eine im Schaufelträger 2 angeordnete Spaltentlastungs-Kammer 25 hinein. Zur Bildung der dortigen Spitzendichtung ist die Innenkontur der Spaltentlastungs-Kammer an die Konizität der Schaufelspitze angepasst. Hierdurch wird eine aerodynamische Entlastung des Schaufelspaltes bewirkt. Die Druckdifferenz über dem Schaufelspalt sinkt und die Umlenkung wird verbessert. Dadurch werden insgesamt die sogenannten Spaltverluste reduziert.

In Fig. 3 ist erkennbar, dass die Deckplatten 11 rotationssymmetrisch ausgebildet sind. Die Trennfugen 26 zwischen benachbarten Deckplatten verlaufen in Richtung der Profilsehne. Die in Umfangsrichtung gelegenen Seiten der Deckplatten sind mit drei Stufen 27 versehen. Diese Stufen verlaufen in der Axialebene der drei Dichtzacken, um an den Dichtflächen eine durchgehende Dichtung zu gewährleisten. Darüberhinaus übernehmen diese Stufen die mechanische Kopplung der Deckplatten untereinander zwecks Erzielung der dämpfenden Wirkung. Die Zacken 12, 13 und 14 sind an den beiden Überhängen jeder Deckplatte in Umfangsrichtung verjüngt. Diese Verjüngungen 12a, 13a und 14a tragen wesentlich zur Gewichtsersparnis der Deckplatten bei.

Selbstverständlich ist die Erfindung nicht auf das gezeigte und beschriebene Ausführungsbeispiel beschränkt. In Abweichung zur in Fig. 2 gezeigten Ausbildung könnte es zweckmässig sein, die Deckplatte mitsamt der Diagonaldichtung näher zur Schaufeleintrittskante heranzuziehen, ggfs sogar bündig mit der Eintrittskante zu gestalten, sofern dies die Festigkeitserfordernisse zulassen.

### Bezugszeichenliste

- 1: Rotor
- 2: Schaufelträger, Gehäuse
- 3: Brennkammer
- 4: Innenwandungen des Diffusors
- 6: Laufschaufel
- 5a,b,c: Leitreihe
- 6a,b,c: Laufreihe
- 7: Deckbänder
- 8: Deckplattendichtung
- 9: Honigwabenanordnung radial
- 10: Honigwabenanordnung axial
- 11: Deckplatte
- 12: Zacken
- 12a: Verjüngung
- 13: Zacken
- 13a: Verjüngung
- 14: Zacken
- 14a: Verjüngung
- 15: Honigwabenanordnung
- 16: Radialspalt
- 17: Radialspalt
- 18: Honigwabenanordnung
- 19: Diagonalspalt
- 20: Wirbelkammer
- 21: Wirbelkammer
- 22: Drosselstelle
- 23: Drosselstelle
- 24: Schaufelspitze eintrittseitig
- 25: Spaltentlastungs-Kammer
- 26: Trennfuge
- 27: Stufe
- 28: Konizität
- 29: Schaufelspitze austrittseitig
- 30: Schaufelschwerlinie
- 31: positiver Versatz am Schaufelende

## Patentansprüche

1. Vorrichtung zur Dichtung des Spaltes zwischen den Laufschaufeln und dem mit konischer Kontur (28) ausgebildeteten Gehäuse (2) einer Turbomaschine, wobei die Laufschaufeln (6) mit umlaufenden Deckplatten (11) versehen sind, welche mit Zacken (12, 13, 14) unter Bildung von Radialspalten (16, 17) gegen das Gehäuse dichten,
dadurch gekennzeichnet,
dass das konische Ende der Schaufeln (6) eintrittseitig und austrittseitig mit der Spitze (24, 29) gegen das Gehäuse (2) dichtet und dass die mittig am Schaufelende angeordnete Deckplatte (11) drei Drosselstellen gegen das Gehäuse aufweist, wobei die eintrittseitige Drosselstelle einen Diagonalspalt (19) bildet.

2. Vorrichtung nach Anspruch 1, dadurch gekennzeichnet, dass die Deckplatten (11) rotationssymmetrisch ausgebildet sind.

3. Vorrichtung nach Anspruch 1, dadurch gekennzeichnet, dass die Trennfugen (26) zwischen benachbarten Deckplatten (11) in Richtung der Profilsehne verlaufen.

4. Vorrichtung nach Anspruch 3, dadurch gekennzeichnet, dass die Trennfuge (11) mit drei Stufen (27) versehen ist, wobei die Stufen in der Axialebene der Zacken (12, 13, 14) verlaufen.

5. Vorrichtung nach Anspruch 1, dadurch gekennzeichnet, dass das Schaufelende gegenüber der Gehäusekontur (28) eine geringere Neigung aufweist derart, dass der dadurch entstehende positive Versatz (31) am Schaufelende in eine im Gehäuse (2) angeordnete Spaltentlastungs-Kammer (25) hineinragt.

6. Vorrichtung nach Anspruch 1, dadurch gekennzeichnet, dass der Deckplatten-Zacken (13), welcher die mittlere Drosselstelle bildet, sich zumindest annähernd in der Axialebene der Schaufelschwerlinie (16) befindet.

7. Vorrichtung nach Anspruch 1, dadurch gekennzeichnet, dass an den drei Drosselstellen das Gehäuse mit Honigwabenanordnungen (15, 18) versehen ist.

8. Vorrichtung nach Anspruch 1, dadurch gekennzeichnet, dass die die Drosselstellen bildenden Zacken (12, 13, 14) der Deckplatten (11) an den Deckplattenüberhängen in Umfangsrichtung verjüngt (12a, 13a, 14a) sind.

## Claims

1. Device for sealing the gap between the rotor blades and the casing (2) of a turbomachine, configured with a conical profile (28), in which the rotor blades (6) are fitted with circumferential shroud plates (11), which seal by means of serrations (12, 13, 14) against the casing with the formation of radial gaps (16, 17), characterized in that the tips (24, 29) of the conical ends of the blades (6) seal against the casing (2) at the inlet and outlet ends, and the shroud plate (11), located centrally at the end of the blade, has three throttle locations relative to the casing, the inlet end throttle location forming a diagonal gap (19).

2. Device according to Claim 1, characterized in that the shroud plates (11) are configured so as to be symmetrical with respect to the axis of rotation.

3. Device according to Claim 1, characterized in that the dividing lines (26) between adjacent shroud plates (11) extend in the direction of the profile chord.

4. Device according to Claim 3, characterized in that the dividing line (11) [sic] is provided with three steps (27), the steps extending in the axial plane of the serrations (12, 13, 14).

5. Device according to Claim 1, characterized in that the end of the blade has a smaller hade angle than the casing profile (28) in such a way that the positive offset (31) produced at the end of the blade protrudes into a gap relief chamber (25) located in the casing (2).

6. Device according Claim 1, characterized in that the shroud plate serration (13) forming the central throttle location is situated at least approximately in the axial plane of the blade's centre of gravity (16).

7. Device according to Claim 1, characterized in that the casing at the three throttle locations is fitted with honeycomb arrangements (15, 18).

8. Device according to Claim 1, characterized in that the serrations (12, 13, 14) of the shroud plates (11) forming the throttle locations are tapered (12a, 13a, 14a) in the circumferential direction on the shroud plate overhangs.
(Fig. 2)

## Revendications

1. Dispositif de garniture étanche de la fente entre les aubes mobiles et le corps (2) à contour conique (28) d'une turbomachine, dans lequel les aubes mobiles (6) sont pourvues de plaques de recouvrement périphériques (11), qui assurent l'étanchéité par rapport au corps avec des dents (12, 13, 14) en formant des fentes radiales (16, 17), caractérisé en ce que l'extrémité conique des aubes (6) du côté de l'entrée et du côté de la sortie assure l'étanchéité par rapport au corps (2) avec la pointe (24, 29) et que la plaque de recouvrement (11) disposée au milieu sur l'extrémité des aubes présente trois zones d'étranglement contre le corps, la zone d'étranglement du côté de l'entrée formant une fente diagonale (19).

2. Dispositif suivant la revendication 1, caractérisé en ce que les plaques de recouvrement (11) présentent une symétrie de rotation.

3. Dispositif suivant la revendication 1, caractérisé en ce que les joints (26) entre des plaques de recouvrement (11) voisines sont orientés dans la direction de la corde du profil.

4. Dispositif suivant la revendication 3, caractérisé en ce que la plaque de recouvrement (11) est pourvue de trois degrés (27), les degrés étant situés dans le plan axial des dents (12, 13, 14).

5. Dispositif suivant la revendication 1, caractérisé en ce que l'extrémité des aubes présente par rapport au contour (28) du profil une inclinaison moindre, de telle sorte que le décalage positif (31) ainsi créé à l'extrémité des aubes s'engage dans une chambre (25) de délestage des fentes disposée dans le corps (2).

6. Dispositif suivant la revendication 1, caractérisé en ce que la dent (13) de la plaque de recouvrement qui forme la zone d'étranglement moyenne, se trouve au moins approximativement dans le plan axial de la ligne de gravité (30) des aubes.

7. Dispositif suivant la revendication 1, caractérisé en ce qu'aux trois zones d' étranglement, le corps est pourvu de structures en nid d'abeilles (15, 18).

8. Dispositif suivant la revendication 1, caractérisé en ce que les dents (12, 13, 14) des plaques de recouvrement (11) formant les zones d'étranglement se rétrécissent (12a, 13a, 14a) dans le sens périphérique aux endroits de chevauchement des plaques de recouvrement.
